# EUROPÄISCHE PATENTSCHRIFT

(11) **EP 0 306 701 B1**
(45) Veröffentlichungstag und Bekanntmachung des Hinweises auf die Patenterteilung: **23.09.1992**
(21) Anmeldenummer: 88112550.4
(22) Anmeldetag: 02.08.1988
(51) Int. Cl.: A47B 88/02

(54) **Einsatz in Schübe von Möbeln**
Insert for furniture drawers
Insert pour tiroirs de meuble

(30) Priorität: 10.09.1987 DE 3730342
(43) Veröffentlichungstag der Anmeldung: 15.03.1989
(73) Patentinhaber: Düpree, Hans-Werner, D-33335 Gütersloh (DE)
(72) Erfinder: Düpree, Hans-Werner, D-33335 Gütersloh (DE)
(74) Vertreter: Meldau, Gustav, Dipl.-Ing.

(56) Entgegenhaltungen:
- CH-A- 470 865

## Beschreibung

Die Erfindung bezieht sich auf einen Einsatz in Schubladen von Möbeln oder dergleichen mit mindestens einem in Längsrichtung verschieblichen Trog, Tablar oder Mulde, wobei die Rückwand der Schublade zumindest bis zur Höhe der Unterseite des verschieblichen Troges ausgenommen ist.

Möbelschübe mit derartigen Einsätzen sind bekannt, bei denen der Einsatz, über die gesamte Breite der Schublade reichend, sich mit vorspringenden weiten, flanschartig ausgebildeten Seitenrändern auf die Oberkante der Seitenwände der Schublade abstützt und darauf verschieblich ist. Eine derartige Ausbildung eines Einsatzes für Schubladen ist sehr einfach, sie kann auch nur verhältnismäßig geringe Belastungen aufnehmen, und es ergeben sich Schwierigkeiten bei der Längsverschiebung, denn abgesehen davon, daß dabei eine verhältnismäßig große Reibung zwischen den vollflächig aufeinanderliegenden Gleitflächen erfolgt, müssen diese Gleitflächen bezüglich ihrer Naterialpaarung besonders ausgewählt sein, dennoch ergibt sich eine erhebliche Zunahme der Reibung bei Verschmutzungen, die unvermeidlich sind, weil die untere Gleitfläche offen liegt. Der wesentliche Nachteil derartiger Einsätze besteht darin, daß sie mit einer Bewegungsbegrenzung versehen sein müssen um zu verhindern, daß sie bei zu weitem Zurückschieben über die Hinterkante des Möbelschubes nach hinten unten abkippen. Obwohl derartige Einsätze sehr einfach sind und vor allem ohne Änderung des Möbelschubes einzusetzen sind, haben sie sich in der Praxis aus den genannten Gründen nicht bewährt und werden deshalb allenfalls noch in nur untergeordneten Fällen eingesetzt.

Es ist weiterhin aus dem Stand der Technik ein mit einer Lade versehener Kasten bekannt. Dabei besteht die Aufgabe darin, die Lade derart auszubilden, daß es möglich ist, nur einen Teil der in dieser Lade vorhandenen Gegenstände, z.B. Banknoten, für Dritte sichtbar zu machen, wobei der Eindruck erweckt wird, daß die Lade eine kleinere Menge Gegenstände enthält als es in Wirklichkeit der Fall ist.

Zur Lösung dieser Aufgabe ist ein mit einer Lade versehener Kasten derart ausgebildet, daß innerhalb der Lade eine zusätzliche Hilfslade vorgesehen ist, die lose auf den Seitenwänden der Lade ruht, wobei die Lade verschiebbar in Bezug auf die Hilfslade ist und ein Verriegelungsmechanismus vorhanden ist, der in seiner verriegelten Stellung die Hilfslade unverschiebbar in Bezug auf den Kasten hält (CH-A-470 865).

Weiterhin sind Möbelschübe bekannt, bei denen in den Seitenwänden Führungsleisten oder Führungsschienen angeordnet sind zur Aufnahme eines in die Schublade fest eingesetzten Einsatzes, der dann auch über die gesamte Länge bzw. Tiefe der Schublade nach hinten verschieblich ist, ohne daß die Gefahr des Abkippens besteht. Dazu sind jedoch erhebliche Aufwendungen erforderlich, insbesondere ist der eigentliche Möbelschub mit den schubladenfesten Teilen der Führungsleisten oder Führungsschienen zu versehen, so daß er verändert werden muß. Ein solcher Möbelschub muß also in der Produktion schon von vornherein derart gebaut werden, daß er einen längsverschieblichen Einsatz aufnehmen kann. Der Einsatz und die Schublade sind fest miteinander verbunden, und der Aufwand bei der Herstellung eines solchen Möbelschubs ist erheblich.

Gegenüber diesem bekannten Stand der Technik hat sich die Erfindung die Aufgabe gestellt, einen Einsatz der gattungsgemäßen Art zu schaffen, der ohne Veränderung des eigentlichen Möbelschubes in diesen einzusetzen ist und auch wieder herausnehmbar ist, so daß der Möbelschub unverändert weiterbenutzt werden kann. Dabei soll die Möglichkeit geschaffen werden, nicht nur einen, sondern eine ganze Anzahl von zusätzlichen Trögen, Tablaren oder Mulden, übereinanderliegend in einen Möbelschub ohne dessen Veränderung einzusetzen.

Zur Lösung dieser Aufgabe ist ein Einsatz der gattungsgemäßen Art gekennzeichnet durch formschlüssig in die Schublade eingesetzte, längsverlaufende Führungsschienen für den längsverschieblichen Trog, von denen jeweils die schubladenfeste Führungsschiene gegen den Boden bzw. die Seitenwände und/oder gegen die Innenflächen der Vorderund Rückwand der Schublade anliegt und die andere, zu der Führung gehörende Führungsschiene an dem verschieblichen Trog befestigt ist. Dazu können jede der schubladenfesten Führungsschienen mit vorderen und hinteren Stützlaschen auf dem Boden der Schublade aufstehen. Diese Stützlaschen können auch an die Innenflächen der Seitenwände der Schublade anliegen oder an die Innenfläche der Front- oder Rückwand der Schublade anliegen. Vorteilhaft ist jeder der schubladenfesten Führungsschienen an dem seitlich vorstehenden Rand eines untersten Einsatzes befestigt, wobei der unterste Einsatz in der Schublade mit seinem Boden, seinen seitlich sowie vorn und hinten vorstehenden Rändern formschlüssig in die Schublade eingepasst ist.

Ein Einsatz nach der Erfindung bildet gewissermaßen ein "Paket", dessen einzelne Teile miteinander fest zusammenhängen und von dem bestimmte Teile beispielsweise ein unterster Einsatz, oder aber die schubladenfesten Führungsschienen mit daran angebrachten Ansätzen formschlüssig in den Innenraum des Möbelschubes eingepasst sind. Dieses "Paket" kann demnach in jeden vorhandenen, passenden Möbelschub eingesetzt und wieder herausgenommen werden, ohne daß an der Schublade selbst irgendwelche Veränderungen erforderlich sind. Demnach können Möbelschübe mit diesem "Paket" nachträglich ausgerüstet werden. Es ist auch möglich, bei einer größeren Anzahl von vorhandenen Möbelschüben die "Pakete", also die Einsätze, aus der einen Schublade herauszunehmen und in eine andere einzusetzen, wenn eine andere Anordnung oder Organisation dies wünschenswert macht. Die Herstellung der Einsätze nach der Erfindung ist dabei wesentlich vereinfacht, sie werden völlig getrennt von den eigentlichen Möbelschüben hergestellt und zusammengesetzt. Die Möbelschübe selbst sind nicht besonders auszubilden oder vorzubereiten. Die Einsätze nach der Erfindung können demnach auch getrennt von den Möbelschüben gelagert und vertrieben werden. Dabei besteht der besondere Vorteil darin, daß bei Ausbildung der Einsätze mit einem untersten, in dem Möbelschub festliegenden Einsatz dieser ausschließlich mit seinen weit vorstehenden, flanschartigen Rändern sowie selbstverständlich mit seinem Boden formschlüssig in der vorhandenen Schublade einpaßt. Eine Anpassung in gewissen Grenzen unterschiedlicher Breitenmaße beispielsweise ist also ohne weiteres möglich durch Verkürzung der flanschartig ausgebildeten Randbereiche des untersten Einsatzes.

Nach einer besonderen Ausführungsform können die Stützlaschen der schubladenfesten Führungsschienen mit den Seitenwänden der Schublade fest verbunden sein. Für eine derartige feste Verbindung eignen sich beispielsweise an der Schublade vorhandene Einsteckschlitze oder - löcher, in die die Stützlaschen mit einem Vorsprung oder einer Abbiegung hineinragen.

Nach einer besonders vorteilhaften Weiterbildung der Erfindung ist diese dadurch gekennzeichnet, daß mehrere, in Längsrichtung verschiebliche Tröge, Tablare oder Mulden übereinander angeordnet sind, wobei die vorderen und hinteren Stützlaschen der übereinanderliegenden schubladenfesten Führungsschienen jeweils zu einer gemeinsamen Stützlasche zusammengefasst sind, oder die einzelnen vorderen und hinteren Stützlaschen für jede der übereinanderliegenden Schienen gegeneinander versetzt sind. Auf diese Weise läßt sich beispielsweise ein vorhandener Topfauszug, der im wesentlichen nur aus einem unteren Trog oder von sehr niedrigen Seitenwänden umgebenen Brett und einer sehr hohen Frontblende besteht, mit einer größeren Anzahl von Trögen versehen, die im "Paket" einzusetzen sind. Dabei besteht auch die Möglichkeit in dem Falle, bei dem es sich um eine leicht abnehmbare Frontblende handelt, die hohe Frontblende gegen eine niedrige Frontblende auszutauschen, so daß nunmehr anstelle eines Topfauszuges eine größere Anzahl von Schubladen, Trögen, Tablaren oder Mulden vorhanden ist, die jede für sich in Längsrichtung gegeneinander verschieblich zugänglich sind und als Schubladen benutzt werden können.

Nach einer vorteilhaften Ausführungsform der Erfindung ist eine winkelförmige oder U-förmige Abdeckleiste über der schubladenfesten Führungsschiene angeordnet, deren senkrechter Schenkel an der Führungsschiene oder ihren Stützlaschen befestigt ist und deren waagerechter Schenkel unterhalb des Trograndes unmittelbar vor der Trogseitenwand endet. An diesen waagerechten Schenkel schließt sich bei U-Form der zweite senkrechte Schenkel an, der eine Abdeckung für die Führungsschiene bildet. Durch diese Abdeckleiste ist die Schubladenführung mit ihren Führungsschienen abgedeckt und unsichtbar und insbesondere gegen Verschmutzung geschützt.

Eine besonders wirtschaftliche Herstellungsmöglichkeit eröffnet sich, wenn der feste Trog und der verschiebliche Trog einander gleich sind. Dann ist nämlich das einstückige Herstellen beider Tröge aus Kunststoff in einem Spritzgußwerkzeug möglich, der Investitionsaufwand für Werkzeuge wird drastisch gesenkt. Mit entsprechenden Zwischenstücken wird der verschiebliche Trog mit der inneren Führungsschiene verbunden, er ist dann in Auszugrichtung der Schublade längs verschieblich. Der untere Trog wird in die Schublade herausnehmbar eingesetzt. Mit den überstehenden Trogrändern wird beim unteren Trog ein Formschluß mit den Wänden der Schublade erreicht. Beim oberen Trog bildet dieser Überstand eine Abdeckung, unter der die Führungsschiene (gegebenenfalls deren Abdeckung) verläuft. Werden mehrere längsverschiebliche Tröge eingesetzt, gilt gleiches: Der unterste Trog entspricht dem unteren Trog der 2'er-Anordnung, jeder der oberen und übereinander angeordneten Tröge dem oberen, wobei die entsprechenden Zwischenstücke bzw. Stützlaschen dafür sorgen, daß die Tröge längsverschieblich gehalten sind und wobei die Tröge selbst einander gleich sind.

Die Erfindung wird nachstehend anhand von Ausführungsbeispielen mit Bezug auf die Zeichnungen erläutert. In den Zeichnungen zeigen
- Figur 1: eine perspektivische Ansicht einer Schublade mit Einsätzen, wobei Teile weggebrochen sind zur besseren Übersichtlichkeit;
- Figur 2: einen Querschnitt durch einen Möbelschub nach Fig. 1 im Bereich der rechten Seitenwandung;
- Figur 3: einen Querschnitt entsprechend Fig. 2 mit einer anderen Anordnung des Einsatzes;
- Figur 4: eine Seitenansicht eines in einen Möbelschub eingesetzten Einsatzes, in der Länge verkürzt und mit herausgebrochener Seitenwand des Möbelschubes;
- Figur 5: eine Seitenansicht entsprechend Fig. 4 mit der Darstellung des Ausführungsbeispieles nach Fig. 3;
- Figur 6: eine Seitenansicht entsprechend den Fig. 4 oder 5 von einem Ausführungsbeispiel, bei dem eine größere Anzahl von Trögen - zu dem Einsatz gehörend - übereinander angeordnet sind.

Ein Möbelschub nach Fig. 1 besteht aus einer Vorderwand 1, vor der eine Frontblende 2 befestigt ist, sowie Seitenwänden 3 und 4. Der Boden der Schublade ist nicht erkennbar. Die Rückwand 5 des Möbelschubes ist niedriger als die Vorderwand 1. In den Möbelschub ist ein Trog oder eine Mulde 6 eingesetzt, die mit ihren flanschartig abstehenden, oberen Rändern 7, an den Seiten 8 und 9, derart ausgebildet ist, daß sie formschlüssig gegen die Innenflächen der Vorderwand und der Seitenwandungen anliegt. Auch gegen die Rückwand 5 liegt der Trog 6 mit einem flanschartig erweiterten oberen Seitenrand an. Er kann aber auch unmittelbar mit seiner Hinterwand gegen die Rückwand 5 des Möbelschubes anliegen. Die Rückwand 5 ist derart ausgebildet, daß sie die Höhe des eingesetzten Troges 6 allenfalls geringfügig überragt. Der Trog 6 kann mit einer Inneneinteilung, beispielsweise als Besteckfach, ausgebildet sein.

Auf den flanschartig nach außen vorspringenden Seitenrändern 8 und 9 des Troges 6 sind Führungsschienen gehaltert. Eine äußere schubladenfeste Führungsschiene 10 erstreckt sich annähernd über die gesamte Länge der Seitenkanten des unteren Troges 6 und ist mit seiner oberen, nach außen flanschartig vorspringenden Kante 8 mit vorderen und hinteren Stützlaschen 11 und 12 verbunden. Die Stützlaschen bestehen aus einem oberen, breiteren Teil 13, das flächig auf dem Rücken der Führungsschiene 10 aufliegt und mit ihr beispielsweise mittels Nieten 14 fest verbunden sein kann. Die Stützlaschen 13 können beispielsweise als geformte Blechteile ausgebildet sein. Unterhalb der Führungsschiene 10 ist jede Stützlasche 13 mit zwei nach innen gebogenen Winkelungen 15 versehen, die in einem Abstand von dem unteren, nach innen vorspringenden Teil 16 der Führungsschiene 10 und im wesentlichen parallel dazu verlaufen. Zwischen dieser Abwinklung 15 und dem unteren Teil 16 der Führungsschiene 10 wird der flanschartig vorspringende Rand 8 des unteren Troges 6 aufgenommen, die Führungsschienen werden mittels der Stützlaschen 13 also praktisch auf diesen Rand aufgesteckt. Eine Verschiebung der so aufgesteckten Stützlaschen 13 wird verhindert durch Vorsprünge 17, die beiderseits der aufgesteckten Stützlaschen 13 bzw. ihrer nach innen gerichteten Abwinklungen 15 an dem Rand 8 des unteren Troges 6 ausgebildet sind. Ein mittlerer Teil der Stützlaschen 13 zwischen diesen beiden Abwinklungen ist als eigentliche Stütze 18 ausgebildet, die senkrecht nach unten gerichtet mit ihrer Außenfläche gegen die Innenfläche der Seitenwandung 4 anliegt. Es ist erkennbar, daß sich die schubladenfeste Führungsschiene 10 auf diese Weise mittelbar und unmittelbar formschlüssig in den Innenraum des Möbelschubes einfügt oder einlegt, und damit unverrückbar festgelegt ist, also schubfest ist. An der äußeren Führungsschiene 10 ist die innere Führungsschiene 21 geführt, in dem hier gezeigten Ausführungsbeispiel mittels zwischengelegter Kugeln oder Wälzkörper 22. Die innere Führungsschiene 21 ist fest mit dem in Längsrichtung verschieblichen Trog 23, einem Tablar oder einer Mulde verbunden, die damit zusammen mit dem untersten Trog 6 als "Paket" in den Möbelschub einzusetzen ist.

Die Verbindung zwischen dem Trog 23 und der inneren Führungsschiene 21 ist derart vorgenommen, daß an der seitlichen Unterkante des Troges 23 ein Zwischenstück 30 derart befestigt ist, daß es mit einem waagerechten Schenkel 32 unter dem Boden des Troges 23 liegt und mit einem senkrechten Schenkel 33 gegen die Seitenwand des Troges 23 anliegt. Das Zwischenstück 30 ist über diese Winkelbefestigung hinaus verlängert und hat einen weiteren hochstehenden Schenkel 34, der gegen die innere Führungsschiene 21 flächig anliegt und mit dieser fest verbunden ist. Durch die beschriebene Anordnung wird der in Längsrichtung verschiebliche Trog 23 im Abstand über dem fest eingesetzten Trog 6 gehalten, so daß er gegenüber diesem leicht verschieblich ist und wegen der niedrigeren Rückwand 5 bei ausgezogenem Möbelschub praktisch vollständig wieder in das Möbel zurückgeschoben werden kann, so daß der untere Trog 6 in dem Möbelschub freiliegt.

Auch an dem oberen Rand des verschieblichen Troges 23 ist ein seitlich weit vorspringender, flanschförmiger Randbereich 24 angeformt, der zweckmäßig bis nahe an die Innenfläche der Seitenwandung 4 heranreicht. Unterhalb dieses Randbereiches ist eine U-förmige Abdeckleiste angeordnet, die fest mit der äußeren Führungsschiene 10 verbunden ist. Die waagerechte Basis 25 dieser Abdeckleiste überdeckt die gesamte Schienenführung 10, 21 des oberen Troges 23 und reicht mit seinem Rand bis nahe an die Außenfläche der Seitenwandung des längsverschieblichen Troges 23. Daran schließt sich ein senkrechter äußerer Schenkel 35 an, der die gesamte Schienenführung 10, 21 überdeckt und bis in den Zwischenraum zwischen den beiden hochstehenden Schenkeln 33 und 34 des Verbindungsstückes 30 an der Unterkante des Troges 23 hineinreicht. Der weitere senkrechte Schenkel 26 der Abdeckleiste liegt gegen die Innenseite der Seitenwandung 4 an und reicht nach unten und ist dort fest mit der schubladenfesten Führungsschiene 10 oder mit den Stützlaschen 11 und 12 bzw. deren oberen Teilen 13 verbunden.

Nach einem anderen Ausführungsbeispiel entsprechend der Fig. 3 sind die unteren senkrechten Teile 18 der Stützlaschen 11 und 12 bis auf den Boden 20 des Möbelschubes heruntergeführt, so daß sie dort mit ihren Unterkanten 19 aufstehen. Die Stützlaschen 11 und 12 liegen damit nicht nur gegen die Innenflächen der Seitenwände 3 und 4 des Möbelschubes an, sondern stützen sich auch gegen den Boden 20 ab, so daß sie mit dem Möbelschub eine formschlüssige Verbindung in Richtung der Ebene des senkrechten Schnittes nach der Fig. 3 ausbilden.

Unter dem flanschförmigen Randbereich 24 des Troges 23, der zweckmäßig bis nahe an die Innenfläche der Seitenwandung 4 heranreicht, ist eine winkelförmige Abdeckleiste angeordnet, die fest mit der äußeren Führungsschiene 10 verbunden ist. Der waagerechte Schenkel 25 dieser Abdeckleiste überdeckt die gesamte Schienenführung 10, 21 des oberen Troges 23 nach oben hin ab und reicht mit seinem Rand bis nahe an die Außenfläche der Seitenwandung des längsverschieblichen Troges 23. Der senkrechte Schenkel 26 der Abdeckleiste reicht nach unten und ist dort fest mit der schubladenfesten Führungsschiene 10 oder mit den Stützlaschen 11 und 12 bzw. deren oberen Teilen 13 verbunden.

Nach einer hier nicht dargestellten Ausführungsform können Stützlaschen auch am vorderen und hinteren Ende der schubladenfesten Führungsschienen 10 derart angeordnet sein, daß sie sich formschlüssig gegen die Vorderwand 1 und die Rückwand 5 des Möbelschubes anlegen. Derartige Stützlaschen können auch kombiniert sein mit den Stützlaschen nach den Fig. 3 oder 2, so daß allein durch den Einsatz dieser Stützlaschen eine formschlüssige Verbindung des unteren Troges und damit auch der schubladenfesten Führungsschienen 10 mit dem Möbelschub hergestellt ist. Eine derartige Ausführungsform läßt es zu, daß der untere Trogeinsatz 6 entweder vollständig fortfällt, wie das bei dem Ausführungsbeispiel nach Fig. 3 dargestellt ist, oder daß der untere Trogeinsatz 6 nicht mit vorspringenden, laschenförmigen Rändern 8 versehen sein muß, die sich ihrerseits formschlüssig in den Innenraum des Möbelschubes einsetzen oder einpassen.

Nach einem weiteren Ausführungsbeispiel entsprechend der Figur 6 sind in einen niedrigen Trog 6 mit hoher Frontblende 2 eine größere Anzahl von je für sich längsverschieblichen Trögen 23 eingesetzt. Anstelle des niedrigen Troges 6 des Möbelschubes kann auch eine Platte verwendet werden, die von seitlichen und hinteren Begrenzungsleisten oder niedrigen Gitterwänden umgeben ist, wie das beispielsweise bei Topfauszügen der Fall ist.

Die eingesetzten, jeder für sich in Längsrichtung verschieblich geführten Tröge 23 können jeder für sich mit Stützlaschen 11 und 12 versehen sein, die an ihren schubladenfesten Führungsschienen 10 befestigt sind und sich auf dem Boden 20 des Troges 6 sowie gegen dessen seitliche Begrenzungen formschlüssig abstützen. Stattdessen kann auch, wie das auf der linken Seite der Fig. 6 dargestellt ist, für sämtliche übereinanderliegenden schubladenfesten Führungsschienen 10 eine gemeinsame Stützlasche 12 verwendet werden, an der sämtliche übereinanderliegenden schubladenfesten Führungsschienen 10 befestigt sind und die sich mit ihrem untersten, senkrechten Teil 18 gegen den Boden 20 des Troges 6 abstützt bzw. auf diesem aufsteht sowie gegen die seitliche Begrenzung des Troges anliegt, um eine formschlüssige Halterung des Einsatzes zu erreichen, der aus einer großen Anzahl übereinanderliegender längsverschieblicher Tröge besteht.

## Patentansprüche

1. Einsatz in Schubladen von Möbeln oder dergleichen mit mindestens einem in Längsrichtung verschieblichen Trog, Tablar oder Mulde, wobei die Rückwand der Schublade zumindest bis zur Höhe der Unterseite des verschieblichen Troges ausgenommen ist, **gekennzeichnet durch** formschlüssig in die Schublade (1-5) eingesetzte, längsverlaufende Führungsschienen (10,21) für den längsverschieblichen Trog (23), von denen jeweils die schubladenfeste Führungsschiene (10) gegen den Boden (20) bzw. die Seitenwände (3 und 4) und/oder gegen die Innenflächen der Vorder- und Rückwand (1 und 5) der Schublade anliegt und die andere, zu der Führung gehörende Führungsschiene (21) an dem verschieblichen Trog befestigt ist.

2. Einsatz nach Anspruch 1, **dadurch gekennzeichnet,** daß jede der schubladenfesten Führungsschienen (10) mit vorderen und hinteren Stützlaschen (11 und 12) auf dem Boden (20) der Schublade aufsteht.

3. Einsatz nach Anspruch 1, **dadurch gekennzeichnet,** daß jede der schubladenfesten Führungsschienen (10) mit vorderen und hinteren Stützlaschen (11 und 12) an die Innenflächen der Seitenwände (3 und 4) der Schublade anliegt.

4. Einsatz nach Anspruch 1, **dadurch gekennzeichnet,** daß jede der schubladenfesten Führungsschienen (10) mit vorderen und hinteren Stützlaschen (11 und 12) an den Innenflächen der Vorder- und Rückwand (1 und 5) der Schublade anliegt.

5. Einsatz nach Anspruch 1, **dadurch gekennzeichnet,** daß jede der schubladenfesten Führungsschienen (10) an dem seitlich flanschförmig vorstehenden Rand (8 und 9) eines unteren Einsatzes (6) befestigt ist, wobei der untere Einsatz (6) in der Schublade mit seinem Boden und seinen seitlich sowie vorn und hinten vorstehenden Rändern formschlüssig in die Schublade eingepasst ist.

6. Einsatz nach Anspruch 1 und einem oder mehreren der vorstehenden Ansprüche, **dadurch gekennzeichnet,** daß die Stützlaschen (11 und 12) der schubladenfesten Führungsschienen (10) mit den Seitenwänden (3 und 4) der Schublade fest verbunden sind.

7. Einsatz nach Anspruch 1 und einem oder mehreren der vorstehenden Ansprüche, **dadurch gekennzeichnet,** daß mehrere, in Längsrichtung verschiebliche Tröge (23), Tablare oder Mulden übereinander angeordnet sind, wobei die vorderen und hinteren Stützlaschen (11 und 12) der übereinanderliegenden, schubladenfesten Führungsschienen (10) jeweils zu einer gemeinsamen Stützlasche zusammengefasst sind oder die einzelnen vorderen und hinteren Stützlaschen (11 und 12) für jede der übereinanderliegenden Schienen (10) gegeneinander versetzt sind.

8. Einsatz nach Anspruch 7, **dadurch gekennzeichnet,** daß die Schublade aus einem unteren, niedrigen Trog (6) besteht, an dem eine hochragende Frontblende (2) angeordnet ist.

9. Einsatz nach einem oder mehreren der vorstehenden Ansprüche, **dadurch gekennzeichnet,** daß eine winkelförmige Abdeckleiste über der schubladenfesten Führungsschiene (10) angeordnet ist, deren senkrechter Schenkel (26) an der Führungsschiene (10) oder ihren Stützlaschen (11 und 12) befestigt ist und deren waagerechter Schenkel (25) unterhalb des oberen Trograndes (24) unmittelbar vor der Trogseitenwand endet.

10. Einsatz nach einem oder mehreren der vorstehenden Ansprüche, **dadurch gekennzeichnet,** daß der verschiebliche Trog (23) mit einem zwischenliegenden Distanzstück (30) an der inneren Führungsschiene (21) befestigt ist und in den Zwischenraum zwischen Führungsschiene (21) und Seitenwandung des Troges (23) ein überdeckender, weiterer Schenkel (35), der hierzu U-förmig ausgebildeten Abdeckleiste, hineinragt.

11. Einsatz nach einem oder mehreren der vorstehenden Ansprüche, **dadurch gekennzeichnet**, daß der schubladenfeste untere Trog (6) sowie der bzw. die längsverschiebliche/-n Trog/Tröge (23) identisch ausgebildet sind.

## Claims

1. Insert in drawers of furniture and the like, having at least one tray, shelf or trough movable in a longitudinal direction, the rear wall of the drawer being cut out to at least the level of the bottom of the movable tray, characterized by longitudinally extending guide rails (10, 21) for the longitudinally movable tray (23), which are positively inserted in the drawer (1-5), with each of the guide rails that are fastened to the drawer (10) resting against the bottom (20) or the lateral walls (3 and 4) and/or against the internal surfaces of the front and rear wall (1 and 5) of the drawer, and the other guide rail (21) associated with the guiding means being fastened to the movable tray.

2. Insert according to Claim 1, characterized in that each of the guide rails (10) fastened to the drawer stands with the front and rear support straps (11 and 12) on the bottom (20) of the drawer.

3. Insert according to Claim 1, characterized in that each of the guide rails (10) fastened to the drawer rests with its front and rear support straps (11 and 12) against the internal surfaces of the lateral walls (3 and 4) of the drawer.

4. Insert according to Claim 1, characterized in that each of the guide rails (10) fastened to the drawer rests with the front and rear support straps (11 and 12) against the internal surfaces of the front and rear walls (1 and 5) of the drawer.

5. Insert according to Claim 1, characterized in that each of the guide rails (10) fastened to the drawer is fastened to the edge (8 and 9) of a bottom insert (6), said edge (8 and 9) protruding laterally in a flange-like fashion, with the bottom insert (6) in the drawer being positively fitted into the drawer with its bottom and its edges protruding at the sides as well as at the front and rear.

6. Insert according to Claim 1 or any one or several of the preceding claims, characterized in that the support straps (11 and 12) of the guide rails (10) fastened to the drawer are fixedly connected to the lateral walls (3 and 4).

7. Insert according to Claim 1 and any one or several of the preceding claims, characterized in that several trays (23), shelves or troughs movable in a longitudinal direction are arranged on top of each other, the front and rear support straps (11 and 12) of the guide rails (10), which are arranged on top of each other and fastened to the drawer, are combined to form a common support strap or the individual front and rear support straps (11 and 12) are offset relative to each other for each of the rails (10) lying on top of each other.

8. Insert according to Claim 7, characterized in that the drawer comprises a bottom, low tray (6) having attached thereto a rising front cover (2).

9. Insert according to any one or several of the preceding claims, characterized in that an angular cover strip is provided across the guide rails (10) fastened to the drawer, the vertical leg (26) of which is fastened to the guide rail (10) or to its support straps (11 and 12) and the horizontal edge of which terminates below the upper edge of the tray (24) directly in front of the lateral wall of the tray.

10. Insert according to any one or several of the preceding claims, characterized in that the movable tray (23) is fastened to the inner guide rail (21) with a spacer (30) lying therebetween and that a covering, further leg (35) of the cover strip U-shaped for this purpose protrudes into the intermediate space between the guide rail (21) and the lateral wall of the tray (23).

11. Insert according to any one or several of the preceding claims, characterized in that the bottom tray (6) fastened to the drawer as well as the longitudinally movable tray(s) (23) are formed identically.

## Revendications

1. Insert pour tiroirs de meubles ou objets analogues comportant au moins un plateau, une tablette ou un bac pouvant coulisser dans le sens de sa longueur, la paroi postérieure du tiroir étant enlevée au moins jusqu'à la hauteur de la face inférieure du plateau coulissant, caractérisé par des glissières (10, 21) longitudinales pour le plateau coulissant longitudinalement (23), qui sont placées avec épousement de forme dans le tiroir (1-5), la glissière (10) fixée au tiroir étant chaque fois appuyée contre le fond (20) ou les parois latérales (3 et 4) et/ou contre la face interne de la paroi antérieure et de la paroi postérieure (1 et 5) du tiroir et l'autre glissière (21) qui fait partie du système de guidage étant fixée au plateau coulissant.

2. Insert suivant la revendication 1, caractérisé en ce que chacune des glissières (10) fixées au tiroir repose par des plaquettes de support antérieure et postérieure (11 et 12) sur le fond (20) du tiroir.

3. Insert suivant la revendication 1, caractérisé en ce que chacune des glissières (10) fixées au tiroir est appuyée par des plaquettes de support antérieure et postérieure (11 et 12) sur les faces internes des parois latérales (3 et 4) du tiroir.

4. Insert suivant la revendication 1, caractérisé en ce que chacune des glissières (10) fixées au tiroir est appuyée par des plaquettes de support antérieure et postérieure (11 et 12) sur les faces internes des parois antérieure et postérieure (1 et 5) du tiroir.

5. Insert suivant la revendication 1, caractérisé en ce que chacune des glissières (10) fixées au tiroir est fixée au rebord latéral (8 et 9) d'un insert inférieur (6), l'insert inférieur (6) s'adaptant avec épousement de forme dans le tiroir par son fond et par ses rebords latéraux, antérieur et postérieur.

6. Insert suivant la revendication 1 et une ou plusieurs des revendications précédentes, caractérisé en ce que les plaquettes de support (11 et 12) des glissières (10) fixées au tiroir sont reliées rigidement aux parois latérales (3 et 4) du tiroir.

7. Insert suivant la revendication 1 et une ou plusieurs des revendications précédentes, caractérisé en ce que plusieurs plateaux (23), tablettes ou bacs pouvant coulisser dans le sens de leur longueur sont superposés, les plaquettes de support antérieure et postérieure (11 et 12) des glissières (10) fixées au tiroir et superposées étant respectivement rassemblées en une plaquette de support commune ou les plaquettes de support antérieure et postérieure (11 et 12) des diverses glissières (10) superposées étant mutuellement décalées.

8. Insert suivant la revendication 7, caractérisé en ce que le tiroir est constitué d'un plateau inférieur (6) de faible hauteur sur lequel est montée une plaque avant (2) s'étendant vers le haut.

9. Insert suivant une ou plusieurs des revendications précédentes, caractérisé en ce qu'au-dessus de la glissière (10) fixée au tiroir est monté un couvre-glissière en cornière dont l'aile verticale (26) est fixée à la glissière (10) ou à ses plaquettes de support (11 et 12) et dont l'aile horizontale (25) se termine en dessous du rebord supérieur du plateau (24), juste avant la paroi latérale de ce plateau.

10. Insert suivant une ou plusieurs des revendications précédentes, caractérisé en ce que le plateau coulissant (23) est fixé à la glissière interne (21) par une pièce d'espacement intermédiaire (30) et, dans l'espace intermédiaire entre la glissière (21) et la paroi latérale du plateau (23), s'étend une autre aile de coiffage (35) du couvre-glissière qui, à cet effet, est profilé en U.

11. Insert suivant une ou plusieurs des revendications précédentes, caractérisé en ce que le plateau inférieur (6) fixé au tiroir et le ou les plateaux pouvant coulisser longitudinalement (23) sont de formes identiques.
